# EUROPÄISCHE PATENTANMELDUNG

(11) **EP 4 606 487 A1**
(43) Veröffentlichungstag der Anmeldung: **27.08.2025**
(21) Anmeldenummer: 24158681.7
(22) Anmeldetag: 20.02.2024
(51) Int. Cl.: B05B 9/047, B05B 15/58, B01F 33/84

(54) **AUFNAHMEBEHÄLTER ZUR AUFNAHME EINES MIT EINEM FLIESSFÄHIGEM MEDIUM BEFÜLLTEN BEUTELS, VERFAHREN ZUR BESCHICKUNG EINES AUFNAHMEBEHÄLTERS MIT EINEM BEUTEL SOWIE VORRICHTUNG ZUM VOLUMETRISCHEN DOSIEREN VON FLIESSFÄHIGEN MEDIEN**

(71) Anmelder: Collomix GmbH, 85080 Gaimersheim (DE)
(72) Erfinder: Essing, Alexander, 85049 Ingolstadt (DE); Zehndbauer, Marco, 85134 Stammham (DE)
(74) Vertreter: Liebl, Thomas

(57) **Zusammenfassung**

Die Erfindung betrifft einen Aufnahmebehälter (1) zur Aufnahme eines mit einem fließfähigen Medium, insbesondere mit einer fließfähigen Farbstoffzusammensetzung, befüllten Beutels (7), mit einem Aufnahmebehältergehäuse (5), das einen Beutel-Aufnahmeraum (6) aufweist, in den ein Beutel (7), der mit einem fließfähigen Medium befüllt ist, einsetzbar ist, wobei der Beutel (7) zwei voneinander beabstandete Beutelanschlüsse (8, 9) aufweist, denen zwei am Aufnahmebehältergehäuse (5) angeordnete Gehäuseanschlüsse (10, 11) zugeordnet sind. Erfindungsgemäß ist vorgesehen, dass das Aufnahmebehältergehäuse (5) ein Basisgehäuseteil (19) aufweist, in dem der Beutel (7) in einer Gebrauchsposition dergestalt aufgenommen ist, dass ein erster Beutelanschluss (9) fluidleitend mit einem am Basisgehäuseteil (19) zugeordneten ersten Gehäuseanschluss (11) und ein zweiter Beutelanschluss (8) fluidleitend mit einem am Basisgehäuseteil (19) zugeordneten zweiten Gehäuseanschluss (10) verbunden ist. Die Verbindung erfolgt vorzugsweise dergestalt, dass der Beutel (7) mit den einander am Beutel (7), vorzugsweise entlang einer Längsachse des Beutels (7), gegenüberliegenden Beutelanschlüssen (8, 9) mit den Gehäuseanschlüssen (10, 11) verbunden ist, die an entsprechend zugeordneten gegenüberliegenden Wandbereichen des Basisgehäuseteils (19) angeordnet bzw. ausgebildet sind.

## Beschreibung

Die Erfindung betrifft einen Aufnahmebehälter zur Aufnahme eines mit einem fließfähigen Medium, insbesondere mit einer fließfähigen Farbstoffzusammensetzung, befüllten Beutels, weiter ein Verfahren zur Beschickung eines Aufnahmebehälters mit einem Beutel, der mit einem fließfäigen Medium befüllt ist sowie eine Vorrichtung zum volumetrischen Dosieren von fließfähigen Medien.

Herkömmliche Dosiervorrichtungen für fließfähige Medien weisen in der Regel einen Aufnahmebehälter als Vorratsbehälter auf, der zur Entnahme des fließfähigen Mediums über mechanische oder elektrische Pumpen angesteuert wird. Um ein Auskristallisieren von Feststoffteilchen in den fließfähigen Medien zu vermeiden, wie dies zum Beispiel bei fließfähigen Farbstoffzusammensetzungen der Fall ist, ist es bereits bekannt, die fließfähigen Medien mittels eines mechanischen Rührwerks zu durchmischen, um ein Absetzen der Feststoffpartikeln zu vermindern oder günstigenfalls zu vermeiden. Dies erfolgt oftmals in offenen Systemen, bei denen aber die Gefahr besteht, dass die fließfähigen Medien in den Aufnahmebehältern eindicken können, was letztendlich dazu führt, dass diese nicht oder unzulänglich gefördert werden können bzw. dass Leitungen oder Pumpen von Dosiereinheiten verstopft werden.

Ein weiteres Problem besteht darin, dass Verbraucher und Gesetzgeber immer mehr den Einsatz von biozidfreien fließfähigen Medien, beispielsweise von biozidfreien Farbstoffzusammensetzungen, fordern. Biozidfreie Medien bzw. Farbstoffzusammensetzungen neigen jedoch zur Schimmelbildung und zur Austrocknung, so dass diese in offenen Dosiersystemen schneller zerfallen und dadurch auch leichter verunreinigt werden können. Dementsprechend ist es insbesondere in Verbindung mit biozidfreien fließfähigen Medien von Vorteil, wenn diese in geschlossenen Systemen gehandhabt werden, wie dies beispielsweise aus der EP2 067 716 A1 bekannt ist. Die EP 2 067 716 A1 beschreibt ein sogenanntes Bag-in-Box-System, bei dem ein flexibler und kollabierbarer Beutel in einem Beutel-Aufnahmeraum eines formstabilen Aufnahmebehältergehäuses aufgenommen ist. Der Beutel weist zwei Anschlüsse auf, die mit zwei Öffnungen des Aufnahmebehältergehäuses korrespondieren, wobei der Aufnahmebehälter eine quaderförmige äußere Grundform aufweist, dessen Boden zum einen von den Längsseiten zur Mitte hin geneigt ist, so dass eine Rinne in Richtung einer Entnahmeöffnung gebildet ist, und dessen Boden zum anderen von der, der Entnahmeöffnung gegenüberliegenden Stirnseite des Aufnahmebehältergehäuses zu der Stirnseite mit der Entnahmeöffnung geneigt ist. Damit soll sichergestellt werden, dass das Medium immer in Richtung zu der Entnahmeöffnung fließt und somit möglichst wenig Rückstand im Beutel verbleibt. Das Dosiersystem ist so aufgebaut, dass nicht nur eine Dosierentnahme möglich ist, sondern das Aufnahmebehältergehäuse mitsamt Beutel Bestandteil eines Kreislaufsystems ist, in dem das im Beutel aufgenommene fließfähige Medium im Kreislauf zirkulieren kann. Dadurch kann ein Auskristallisieren des im Beutel aufgenommenen fließfähigen Mediums gut vermieden werden und zudem durch das geschlossene System ein Eindicken des fließfähigen Mediums bzw. dessen Verunreinigung vermieden werden.

Bei einem derartigen System ist die Handhabung in Verbindung mit dem Beutel, der im Inneren des Aufnahmebehältergehäuses kollabieren muss, jedoch relativ kompliziert und unpraktikabel, insbesondere in Verbindung mit Dosiervorrichtungen, in denen eine Mehrzahl von Beuteln mit unterschiedlichen fließfähigen Medien bereitgestellt werden. So ist beispielweise eine Restentleerung bzw. vollständige Entleerung des Beutels aufgrund der stirnseitigen Anordnung der Entnahmestelle kaum möglich. Damit entstehen nicht nur unnötige Kosten für ein ungenutztes, im Beutel verbleibendes Fluid, sondern wird das Recycling des Beutels aufgrund des Rückstandes aufwändig und damit unrentabel. Bei der Entsorgung der Beutel kann es zudem sein, dass die Beutel in Abhängigkeit von der im Beutel verbleibenden Rückstandsmenge nicht mehr als Restmüll, sondern aufwändig und kostenintensiv als Sondermüll entsorgt werden müssen. Die Handhabung und Beschickung der Beutel bei einem Beutelwechsel erfordert zudem ein hohes Maß an Aufmerksamkeit und Genauigkeit, so dass die Gefahr eines Fehlverbaus besteht. Weiter besteht durch die manuellen Eingriffe nahe der Kupplungsstellen eine Verunreinigungsgefahr für das Fluid selbst. Und schließlich führt die asymmetrische Anordnung der Kupplungsstellen selbst bei einer Rezirkulation des Fluids zu nicht umgewälzten "Toträumen".

Es ist daher Aufgabe der vorliegenden Erfindung, einen Aufnahmebehälter bzw. ein Behältersystem zur Aufnahme eines mit einem fließfähigen Medium, insbesondere mit einer fließfähigen Farbstoffzusammensetzung, befüllten Beutels zu schaffen, der einfach zu bedienen ist und der gut in eine industriell verwendbare Vorrichtung zum volumetrischen Dosieren von fließfähigen Medien integriert werden kann, mit der das fließfähige Medium auch im Kreislauf zirkulierbar ist.

Diese Aufgabe wird gelöst mit den Merkmelen der unabhängien Patentansprüche. Vorteilhafte Ausgestaltungen sind Gegenstand der darauf rückbezogenen Unteransprüche.

Gemäß Anspruch 1 ist ein Aufnahmebehälter bzw. Behältersystem zur Aufnahme eines, mit einem fließfähigen Medium, insbesondere mit einer fließfähigen Farbstoffzusammensetzung, befüllten Beutels vorgesehen, wobei der Aufnahmebehälter ein, vorzugsweise formstabiles, Aufnahmebehältergehäuse aufweist, das einen Beutel-Aufnahmeraum aufweist, in den ein Beutel, der mit einem fließfähigen Medium befüllt ist, einsetzbar ist. Der Begriff "Beutel" ist hier ausdrücklich in einem umfassenden Sinne als jedes Behältnis zu verstehen, das geeignet ist, fließfähige Medien aufzunehmen und umfasst somit auch ausdrücklich Behältnisse mit starrer bzw. formstabiler Wand oder Wänden, also zum Beispiel ausdrücklich auch Kanister mit starren bzw. formstabilen Kanisterwänden, wenngleich der Einsatz eines Beutels, dessen Beutelwand wenigstens bereichsweise flexibel und/oder zusammenfaltbar ausgebildet ist, bevorzugt ist. Vorzugsweise ist darunter ein Beutel zu verstehen, der in der Art einer Nachfüllpackung ausgebildet ist, wie sie zum Beispiel in Verbindung mit Flüssigseifen verwendet wird. Der Beutel weist zwei voneinander beabstandete Beutelanschlüsse auf, denen zwei am Aufnahmebehältergehäuse angeordnete Gehäuseanschlüsse zugeordnet sind. Erfindungsgemäß ist vorgesehen, dass das Aufnahmebehältergehäuse ein Basisgehäuseteil, zum Beispiel ein in der Art einer Aufnahmekammer ausgebildetes Basisgehäuseteil, aufweist, in dem der Beutel in einer Gebrauchsposition dergestalt aufgenommen ist, dass ein erster Beutelanschluss fluidleitend mit einem am Basisgehäuseteil zugeordneten ersten Gehäuseanschluss und ein zweiter Beutelanschluss fluidleitend mit einem am Basisgehäuseteil zugeordneten zweiten Gehäuseanschluss verbunden ist. Durch eine derartige Zuordnung von Beutel- und Behälteranschlüssen gelingt eine einfache, schnelle und vor allem auch funktionssichere Bestückung des Aufnahmebehältergehäuses mit einem Beutel. Dies gelingt in einer besonders bevorzugten konkreten Ausführungsform vorzugsweise dadurch bzw. dergestalt, dass ein Beutel mit einander am Beutel, vorzugsweise entlang einer Längsachse des Beutels, gegenüberliegenden Beutelanschlüssen mit Gehäuseanschlüssen verbunden ist, die an entsprechend zugeordneten gegenüberliegenden Wandbereichen des Basisgehäuseteils angeordnet bzw. ausgebildet sind.

Mit einer derartigen Grundidee kann gemäß einer besonders einfach herstellbaren ersten Ausführungsform ein Beutel, der hier dann bevorzugt als Kanister mit einer formstabilen Kanisterwand ausgebildet ist, beispielsweise von Hand in das vorzugsweise in der Art einer offenen Aufnahmekammer ausgebildete Basisgehäuseteil eingesetzt werden, und zwar bevorzugt so, dass der Beutel zunächst mit seinem ersten Beutelanschluss fluidleitend mit dem am Basisgehäuseteil zugeordneten ersten Gehäuseanschluss verbunden wird, bevor dann anschließend der zweite Beutelanschluss fluidleitend mit dem zweiten Gehäuseanschluss verbunden wird. Letzteres erfolgt bevorzugt, was nachfolgend noch näher beschrieben wird, mittels eines mit dem Basisgehäuseteil gekoppelten Schließteil, das bevorzugt zwangsgeführt von einer Freigabeposition in eine Schließ- bzw. Gebrauchsposition verlagert wird, in der der zweite Beutelanschluss fluidleitend mit dem dann bevorzugt am Schließteil angeordneten zweiten Gehäuseanschluss verbunden wird. Bei dieser einfachen Ausführungsvariante sind die Beutelanschlüsse, die bevorzugt durch vom Beutel abstehende Anschlussstutzen gebildet sind, somit bevorzugt und insbesondere bezogen auf die Hochachsenrichtung in der Gebrauchsposition auf gegenüberliegenden Seiten des, vorzugsweise langestreckten und/oder in der Draufsicht rechteckförmigen, Beutels angeordnet sind, wobei bevorzugt vorgesehen ist, dass die Beutelanschlüsse symmetrisch zueinander entlang der Längsachse des Beutels platziert sind und/oder dass die Gehäuseanschlüsse so weit voneinander beabstandet sind, dass der Beutel im montierten Zustand auseinandergezogen und/oder gestreckt ist.

Gemäß einer zu dieser ersten Ausführungsform alternativen und besonders bevorzugten Ausführungsform, die ein besonders bequemes und auch funktionssicheres Handling ermöglicht, ist vorgesehen, dass das Aufnahmebehältergehäuse mehrteilig ausgebildet ist und zusätzlich zum Basisgehäuseteil ein verlagerbares, vorzugsweise mit dem Basisgehäuseteil gekoppeltes bzw. verbundenes, Magazinteil aufweist, das relativ zu dem Basisgehäuseteil zwischen einer Gebrauchsposition, in der die Beutelanschlüsse mit den Gehäuseanschlüssen fluidleitend verbindbar oder verbunden sind, und einer Be- und Entladeposition, in der das Magazinteil mit einem Beutel bestückbar ist und/oder in der ein Beutel aus dem Magazinteil entnehmbar ist, verlagerbar ist.

Mit einem derartigen Magazinteil gelingt eine besonders vorteilhafte, einfache und funktionssichere Bestückung des Aufnahmebehälters mit einem Beutel, was insbesondere in Verbindung mit Vorrichtungen, die eine Mehrzahl von derartigen Aufnahmebehältern aufweisen, von einem erheblichen Vorteil ist, da die Bestückung insgesamt übersichtlicher wird. Dadurch lassen sich dann auch Fehlbestückungen zuverlässig vermeiden bzw. der Beladevorgang insgesamt zeitlich sehr schnell und damit kostensparend durchführen. Das Gleiche gilt in analoger Weise für die Entnahme des Beutels. Hier kann dann ein erfindungsgemäßes Magazinteil in der Be- und Entladeposition einfach und schnell entladen werden, indem der verbrauchte Beutel aus dem Magazinteil entnommen und das Magazinteil beispielsweise mit einem neuen Beutel bestückt wird.

Das Magazinteil kann grundsätzlich auf unterschiedliche Weise ausgebildet werden. Besonders bevorzugt ist eine Ausgestaltung, bei der das Magazinteil wenigstens einen Teil des Beutel-Aufnahmeraums ausbildet, der in der Be- und Entladeposition über eine Be- und Entladeöffnung zugänglich ist und/oder in den der Beutel in der Be- und Entladeposition einsetzbar und/oder aus dem der Beutel in der Be- und Entladeposition entnehmbar ist. Bei einer derartigen konkreten Ausgestaltung, bei der das Magazinteil wenigstens einen Teil des Beutel-Aufnahmeraums ausbildet, kann der Beutel sicher und bequem über die Be- und Entladeöffnung in das Magazinteil eingesetzt werden, wobei die konstruktive Ausgestaltung des Magazinteils dem Bediener bereits signalisiert, wo und wie er einen Beutel einzusetzen hat.

Grundsätzlich kann das Magazinteil beispielsweise durch ein kasten- oder kassettenartiges Aufnahmeelement, vorzugsweise mit einem U-förmigen Querschnitt, gebildet sein, bei der der zwischen zwei gegenüberliegenden Seitenwandbereichen liegende Hohlraum wenigstens einen Teilbereich des, vorzugsweise in der Be- und Entladeposition über eine Be- und Entladeöffnung zugänglichen, Aufnahmeraums ausbildet, in dem ein Beutel im montierten bzw. bestückten Zustand wenigstens teilweise aufgenommen ist. Mit einem derartigen konkreten Aufbau eines Magazinteils wird insgesamt ein relativ kompakter Aufbau zur Verfügung gestellt, der zudem einfach herstellbar ist.

Das Magazinteil kann gemäß einer weiteren besonders bevorzugten Ausgestaltung zudem zwei voneinander beabstandete magazinteilseitige Beutel-Haltebereiche aufweisen, an denen jeweils einer der Beutelanschlüsse lösbar gehaltert ist. Mit derartigen Beutel-Haltebereichen gelingt eine funktionssichere lösbare Halterung des Beutels beim Bestücken, wodurch eine falsche Beutelanordnung im Aufnahmebehältergehäuse zuverlässig vermieden werden kann.

Gemäß einer hierzu besonders bevorzugten konkreten Ausgestaltung erstrecken sich die Seitenwandbereiche des durch ein kasten- oder kassettenartiges Aufnahmeelement gebildeten Magazinteils wenigstens bereichsweise zwischen gegenüberliegenden Stirnseitenwandbereichen, wobei die magazinteilseitigen Beutel-Haltebereiche dann entsprechend an den gegenüberliegenden Stirnseitenwandbereichen ausgebildet sind. Dadurch kann nicht nur eine funktionssichere Anordnung des Beutels am Magazinteil gewährleistet werden, sondern auch eine zum Beispiel gestreckte Ausrichtung und Anordnung des Beutels im Magazinteil erreicht werden.

Die Beutelanschlüsse selbst sind bevorzugt durch vom Beutel abstehende Anschlussstutzen gebildet, die, vorzugsweise mittels einer Klemm- und/oder Steckverbindung, an dem jeweils zugeordneten magazinteilseitigen Beutel-Haltebereich lösbar festlegbar sind. Derartige Anschlussstutzen eignen sich besonders gut für die Zuführung bzw. Entnahme des flüssigen Mediums aus dem Beutel und können in einer vorteilhaften Doppelfunktion somit gleichzeitig auch zur funktionssicheren Festlegung des Beutels am bzw. im Magazinteil genutzt werden. Hierzu ist gemäß einer beispielhaften konkreten Ausgestaltung vorgesehen, dass die Anschlussstutzen einen, beispielsweise ringförmigen oder eckigen, Einschnürbereich aufweisen, der im montierten Zustand des Beutels von einem als Schlitzöffnung ausgebildeten magazinteilseitigen Beutel-Haltebereich bereichsweise umgriffen ist.

Besonders vorteilhaft ist es weiter, wenn die Beutelanschlüsse und damit die magazinteilseitigen Beutel-Haltebereiche, vorzugsweise bezogen auf die Hochachsenrichtung in der Gebrauchsposition, auf gegenüberliegenden Seiten des, vorzugsweise langgestreckten und/oder in der Draufsicht rechteckförmigen, Beutels angeordnet sind, wobei bevorzugt vorgesehen ist, dass die Beutelanschlüsse symmetrisch zueinander entlang der Längsachse des Beutels platziert sind. Dadurch lässt sich insbesondere bei einem Einsatz des Aufnahmebehälters mitsamt Beutel in einem Kreislaufsystem sicherstellen, dass das gesamte Medium in der gewünschten Weise zirkuliert. Wie bereits zuvor ausgeführt, ist es insbesondere auch in diesem Zusammenhang vorteilhaft, dass die magazinteilseitigen Beutel-Haltebereiche so weit voneinander beabstandet sind, dass der Beutel im montierten Zustand auseinandergezogen und/oder gestreckt ist.

Das Magazinteil kann grundsätzlich ein separates Bauteil sein, das zur Bestückung und Entnahme eines Beutels ganz bzw. vollständig von dem Basisgehäuseteil abgenommen bzw. losgelöst wird. Dies erfordert allerdings geschulte Bediener, die in die Betätigung der Vorrichtung eingewiesen sind. Besonders vorteilhaft ist daher in diesem Zusammenhang eine Ausgestaltung, bei der das Magazinteil mittels einer Magazinteil-Zwangsführungseinrichtung zwangsgeführt verlagerbar an dem Basisgehäuseteil gehaltert und relativ zu dem Basisgehäuseteil zwischen der Gebrauchsposition und der Be- und Entladeposition verlagerbar ist. Mittels einer derartigen Magazinteil-Zwangsführungseinrichtung wird die Bedienung wesentlich vereinfacht, da das Magazinteil bei seiner Verlagerung zwischen der Gebrauchsposition und der Be- und Entladeposition immer gleich und nicht manipulierbar zwangsgeführt ist. Fehlbedienungen werden daher so gut wie ausgeschlossen.

Die Magazinteil-Zwangsführungseinrichtung weist bevorzugt eine einfach herstellbare, zum Beispiel in der Art einer Führungsnut ausgebildete, Führungskulissenanordnung am wenigstens einen Basisgehäuseteil auf, in der wenigstens ein Kulissenstein des Magazinteils zwangsgeführt ist, wobei bevorzugt vorgesehen ist, dass das Magazinteil während seiner Verlagerung von der Be- und Entladeposition in die Gebrauchsposition so ausrichtbar, zum Beispiel so aufschwenkbar, ist, dass die Beutelanschlüsse den Gehäuseanschlüssen zugeordnet sind. Es versteht sich, dass selbstverständlich auch eine kinematische Umkehr möglich ist, bei der die Führungskulissenanordnung am Magazinteil und der Kulissenstein entsprechend umgekehrt am Basisgehäuseteil ausgebildet und anordnet ist. Der Begriff "Kulissenstein" ist hier ausdrücklich umfassend zu verstehen und meint grundsätzlich jedes Element, das geeignet ist, in einer Führungskulisse zwangsgeführt zu werden. Die Begrifflichkeit Kulissenstein ist daher auf keinerlei konkrete Ausführungsform beschränkt und wird nur der besseren Verständlichkeit und Lesbarkeit wegen stellvertretend für jedwedes geeignete Eingriffselement in eine Führungskulissenanordnung verwendet.

Gemäß einer besonders bevorzugten konkreten Ausgestaltung kann beispielsweise vorgesehen sein, dass sich eine Führungskulisse am wenigstens einen Basisgehäuseteil, bezogen auf die Hochachsenrichtung, nach oben erstreckt, vorzugsweise geradlinig nach oben erstreckt. Dies erfolgt vorzugsweise dergestalt, dass der Kulissenstein in der Be- und Entladeposition, bezogen auf die Hochachsenrichtung, in der Führungskulisse in einer oberen Führungskulissenposition angeordnet ist, in der das Magazinteil, insbesondere für eine Bestückung oder Entnahme über eine, vorzugsweise oben liegende, Be- und Entladeöffnung, von dem Basisgehäuseteil wegverlagert, insbesondere weggeschwenkt, ist, beispielsweise dergestalt, dass das Magazinteil im Wesentlichen waagrecht angeordnet ist. Der Kulissenstein ist bei dieser konkreten Ausführungsform zudem in der Gebrauchsposition, bezogen auf die Hochachsenrichtung, in der Führungskulisse in einer unteren Führungskulissenposition angeordnet, wobei das Magazinteil während seiner Verlagerung von der Be- und Entladeposition in die Gebrauchsposition, in der der Kulissenstein, von der oberen Führungskulissenposition ausgehend, entlang der Führungskulisse zwangsgeführt in die untere Führungskulissenposition verlagerbar ist, so ausrichtbar, zum Beispiel so aufschwenkbar, ist, dass die Beutelanschlüsse den Gehäuseanschlüssen zugeordnet sind. Hierbei ist weiter bevorzugt vorgesehen, dass die Magazinteil-Zwangsführungseinrichtung geeignet und ausgebildet ist, das Magazinteil während seiner Überführung von der Be- und Entladeposition um in etwa 90° bis 180° aufzuschwenken. Alternativ dazu kann selbstverständlich auch eine Verlagerung vorgesehen sein, bei der das Magazinteil nicht weg- bzw. aufgeschwenkt wird, sondern nur linear verlagert wird, um mit dem Beutel bestückt zu werden. Eine derartige zwangsgeführte Verlagerung bewirkt eine besonders vorteilhafte und einfache sowie funktionssichere Überführung des Beutels mitsamt dem Magazinteil in die gewünschte Position innerhalb des Aufnahmebehältergehäuses.

Gemäß einer weiteren besonders bevorzugten Ausgestaltung ist vorgesehen, dass das mittels der Magazinteil-Zwangsführungseinrichtung zwangsgeführt in die Gebrauchsposition verlagerte Magazinteil mit einem ersten Beutelanschluss fluidleitend mit einem am Basisgehäuseteil zugeordneten ersten Gehäuseanschluss verbunden ist. Damit gelingt eine besonders vorteilhafte und funktionssichere fluidleitende Verbindung zwischen dem ersten Beutelanschluss und dem ersten Gehäuseanschluss. Hierbei ist es gemäß einer besonderes bevorzugten konkreten Ausgestaltung besonders vorteilhaft, wenn der erste Beutelanschluss ein, bezogen auf die Hochachsenrichtung in der Gebrauchsposition, unterer Beutelanschluss ist, der mit einem am Basisgehäuseteil zugeordneten unteren Gehäuseanschluss als erstem Gehäuseanschluss fluidleitend verbunden ist.

Das Basisgehäuseteil kann ganz allgemein, das heißt insbesondere auch unabhängig davon, ob ein Magazinteil vorgesehen ist oder nicht (siehe hierzu auch die eingangs gemachten Erläuterungen zur ersten erfindungsgemäßen Ausführungsform), ein am Basisgehäuseteil angeordnetes und relativ zum Basisgehäuseteil verlagerbares Schließteil aufweisen, wobei das Schließteil den zweiten Gehäuseanschluss aufweist und/oder ausbildet. In Verbindung mit einer derartigen Ausführungsform ist es besonders vorteilhaft, wenn das Basisgehäuseteil und das Schließteil relativ zueinander zwischen einer Freigabeposition, in der das Basisgehäuseteil und das Schließteil voneinander wegverlagert, insbesondere voneinander weggeschwenkt, sind, und einer Schließposition, in der der zweite Gehäuseanschluss fluidleitend mit einem zugeordneten zweiten Beutelanschluss verbunden ist, verlagerbar sind. Die Freigabeposition zeichnet sich dabei insbesondere dadurch aus, dass das Basisgehäuseteil und das Schließteil dergestalt voneinander wegverlagert, insbesondere voneinander weggeschwenkt, sind, dass das Einführen des Beutels in den Beutel-Aufnahmeraum, beispielsweise mit der Hand oder mittels der Verlagerung eines eventuell vorgesehenen Magazinteils in Richtung der Gebrauchsposition und der Be- und Entladeposition, freigegeben ist. In Verbindung mit einer derartigen Ausführungsform kann beim Einsetzen des Beutels bzw. bei der zwangsgeführten Verlagerung des Magazinteils in die Gebrauchsposition zunächst auf einfache Weise die fluidleitende Verbindung zwischen dem ersten Gehäuseanschluss und dem ersten Beutelanschluss hergestellt werden. Damit dies ungehindert erfolgen kann, wird das den zweiten Gehäuseanschluss aufweisende Schließteil vom Basisgehäuse weg verlagert, beispielsweise wegverschwenkt. Nachdem das Magazinteil in Richtung der Gebrauchsposition überführt ist, kann dann das Schließteil mit seinem zweiten Gehäuseanschluss in die Schließposition verlagert werden, bei der dann auch der zweite Gehäuseanschluss fluidleitend mit dem zugeordneten zweiten Beutelanschluss verbunden ist. Damit gelingt eine sehr einfache und funktionssichere Zuordnung und Verbindung der Beutelanschlüsse mit den zugeordneten Gehäuseanschlüssen, und zwar in Verbindung mit einer kompakten Bauweise des Aufnahmebehältergehäuses. Der zweite Beutelanschluss ist dabei bevorzugt ein, bezogen auf die Hochachsenrichtung in der Gebrauchsposition, oberer Beutelanschluss, der in der Schließposition mit einem zugeordneten oberen Gehäuseanschluss als zweitem Gehäuseanschluss fluidleitend verbunden ist, wobei bevorzugt vorgesehen ist, dass der am Schließteil angeordnete zweite Gehäuseanschluss in der Schließposition oberhalb des oberen Beutelanschlusses liegt. Dies bewirkt in einem besonderen Maße die zuvor bereits angeführte kompakte Bauweise, mit der eine funktionssichere Zuordnung des zweiten Gehäuseanschlusses zu dem zweiten bzw. oberen Beutelanschluss erzielt wird.

Bei einer Ausführungsform mit einem Magazinteil weist die Magazinteil-Zwangsführungseinrichtung gemäß einer weiteren besonders bevorzugten Ausgestaltung ein magazinteilseitiges Zwangsführungselement, insbesondere ein magazinteilseitiges Anschlagelement, auf, mittels dem das Basisgehäuseteil beim Überführen des Magazinteils in die Gebrauchsposition, insbesondere kurz vor Erreichen oder eventuell auch erst in der Gebrauchsposition des Magazinteils, relativ zum Schließteil in Richtung deren Schließposition verlagerbar ist. Damit wird auf einfache und funktionssichere Weise sichergestellt, dass gleichzeitig mit der Verlagerung des Magazinteils in seine Gebrauchsposition auch das Basisgehäuseteil bzw. das Schließteil im Wesentlichen selbsttätig und zwangsgeführt in die richtige Richtung verlagert sind, nämlich in Richtung deren Schließposition, damit auch der zweite Gehäuseanschluss und der zweite Beutelanschluss einander entsprechend zugeordnet werden bzw. sind. Alternativ oder zusätzlich gilt das gleiche auch für den umgekehrten Vorgang, also bei der Entnahme des Magazinteils: Dementsprechend ist alternativ oder zusätzlich vorgesehen, dass die Magazinteil-Zwangsführungseinrichtung ein basisgehäuseteilseitiges Zwangsführungselement, insbesondere ein basisgehäuseteilseitiges Anschlagelement, aufweist, mittels dem das Basisgehäuseteil, insbesondere beim Übergang des Magazinteils aus dessen Gebrauchsposition in die Be- und Entladeposition, relativ zum Schließteil in Richtung deren Freigabeposition verlagerbar ist. Dadurch wird sichergestellt, dass sich das Schließteil immer dann in der Freigabeposition befindet, wenn sich das Magazinteil nicht mehr in seiner Gebrauchsposition befindet, so dass eine funktionssichere Überführung des Magazinteils aus bzw. in seine Gebrauchsposition möglich ist. Auch dies erfolgt mittels der Zwangsführungseinrichtung im Wesentlichen selbsttätig bzw. automatisch, so dass Fehlbedienungen ausgeschlossen sind.

Des Weiteren ist gemäß einer besonders bevorzugten Ausgestaltung, unabhängig davon ob es sich um eine Ausführungsform mit oder ohne Magazinteil handelt, vorgesehen, dass das Basisgehäuseteil und das Schließteil mittels einer Schließteil-Zwangsführungseinrichtung zwangsgeführt und relativ zueinander zwischen der Freigabeposition und der Schließposition verlagerbar sind. Dadurch erfolgt die relative Bewegung zwischen dem Basisgehäuseteil und dem Schließteil in einer kontrollierten und geführten Art und Weise, die Fehlbedienungen zuverlässig ausschließt.

Dies kann zum Beispiel gemäß einer besonders bevorzugten konkreten Ausgestaltung dadurch erreicht werden, dass die Schließteil-Zwangsführungseinrichtung eine Führungskulissenanordnung am Schließteil aufweist, in der wenigstens ein Kulissenstein des Basisgehäuseteils zwangsgeführt ist. Die Führungskulissenanordnung kann beispielsweise durch eine nutartig ausgebildete Führungskulisse gebildet sein, in der ein Kulissenstein zwangsgeführt verlagerbar ist, wobei der Begriff "Kulissenstein" keinerlei Einschränkung bedeutet und jedwedes geeignete Eingriffselement für einen Eingriff in eine Führungskulisse umfasst. Zudem kann hier natürlich auch wiederrum entsprechend einer kinematischen Umkehrung vorgesehen sein, dass die Führungskulissenanordnung am Basisgehäuseteil ausgebildet ist, während der wenigstens ein Kulissenstein dann entsprechend umgekehrt am Schließteil angeordnet ist. Die Zwangsführung ist beispielsweise in Verbindung mit einer Ausführungsform, bei der ein Magazinteil vorgesehen ist, so gestaltet, dass das Basisgehäuseteil in der Gebrauchsposition des Magazinteils durch eine zwangsgeführte Linear - und Schwenkbewegung von der Freigabeposition in die Schließposition oder umgekehrt verlagerbar ist.

Gemäß einer besonders bevorzugten konkreten Ausgestaltung kann vorgesehen sein, dass die Führungskulissenanordnung am Schließteil eine, bezogen auf die Hochachsenrichtung des Aufnahmebehältergehäuseteils, einem unteren Bereich des Basisgehäuseteils zugeordnete untere Führungskulisse aufweist, die sich, vorzugsweise in etwa geradlinig und/oder in der Art eines Längsschlitzes, nach oben erstreckt und in der ein erster Kulissenstein des Basisgehäuseteils längsverschiebbar zwangsgeführt aufgenommen ist, wobei das Schließteil für ein Verschwenken des Schließteils zwischen der Freigabeposition und der Schließposition, um den ersten Kulissenstein verschwenkbar ist. Bei einer derartigen Ausgestaltung kann dann die Führungskulissenanordnung am Schließteil weiter eine, bezogen auf die Hochachsenrichtung des Aufnahmebehältergehäuseteils, einem oberen Bereich des Basisgehäuseteils zugeordnete obere Führungskulisse aufweisen, die L-förmig ausgebildet ist und einen in etwa waagrecht verlaufenden ersten L-Schenkel und einen in etwa vertikal verlaufenden zweiten L-Schenkel aufweist, in dem ein zweiter Kulissenstein des Basisgehäuseteils zwangsgeführt aufgenommen ist. Mit einem derartigen Aufbau ergibt sich eine besonders vorteilhafte und funktionssichere zwangsgeführte Verlagerung zwischen den gewünschten Positionen. Dies kann beispielsweise wie folgt der Fall sein:

Wenn sich der in der oberen Führungskulisse zwangsgeführte zweite Kulissenstein in der Schließposition im Bereich des vertikal verlaufenden zweiten L-Schenkels befindet, dann ist eine Verlagerung des Schließteils entlang des vertikal verlaufenden zweiten L-Schenkels in Richtung des sich daran anschließenden waagrecht verlaufenden ersten L-Schenkels für ein außer Eingriff bringen des zweiten Gehäuseanschlusses von dem zweiten Beutelanschluss freigegeben, wobei das Schließteil in dieser Position unter zwangsgeführter Verlagerung des waagrecht verlaufenden L-Schenkels entlang des zweiten Kulissensteins um den ersten Kulissenstein schwenkbar ist, so dass der zweite Gehäuseanschluss von dem Beutel und damit von dem zweiten Beutelanschluss weg in die Freigabeposition verlagerbar ist. Weiter kann dann, entsprechend umgekehrt aus der Freigabeposition heraus, für eine Herstellung der fluidleitenden Verbindung zwischen dem zweiten Gehäuseanschluss und dem zweiten Beutelanschluss, ein Verschwenken des Schließteils um den ersten Kulissenstein unter zwangsgeführter Verlagerung des waagrecht verlaufenden L-Schenkels entlang des zweiten Kulissensteins bis in den Bereich des vertikal verlaufenden L-Schenkels durchgeführt werden, so dass der zweite Gehäuseanschluss zu dem Beutel und damit dem zweiten Beutelanschluss hin verlagert ist, insbesondere der zweite Gehäuseanschluss im Bereich oberhalb des zweiten Beutelanschlusses angeordnet ist. Dadurch kann dann das Schließteil, ausgehend von dieser Position, mit dem vertikalen L-Schenkel zwangsgeführt entlang des zweiten Kulissensteins und mit der unteren Führungskulisse zwangsgeführt entlang des ersten Kulissensteins in die Schließposition überführt werden, in der der zweite Gehäuseanschluss fluidleitend mit dem zweiten Beutelanschluss verbunden ist.

Gemäß einer weiteren besonders bevorzugten Ausgestaltung sind das Basisgehäuseteil und das Schließteil in der Schließposition mittels einer Verriegelungseinrichtung lösbar verriegelt. Damit ist auf einfache Weise sichergestellt, dass das Schließteil in der Gebrauchsposition zuverlässig in der gewünschten Position verbleibt.

Zudem kann gemäß einer weiteren bevorzugten Ausgestaltung vorgesehen sein, dass wenigstens ein Federelement, vorzugsweise eine Blattfeder, vorgesehen ist, mittels dem das Schließteil von dem Basisgehäuseteil weg in Richtung Freigabeposition vorgespannt ist und/oder mittels dem der zweite Gehäuseanschluss in Richtung von dem zweiten Beutelanschluss weg vorgespannt ist. Damit gelingt insbesondere eine vorteilhafte halbautomatische Überführung des Schließteils in die Freigabeposition bzw. eine Entkopplung des zweiten Gehäuseanschlusses von dem zweiten Beutelanschluss, so dass diesbezügliche Fehlbedienungen zuverlässig und sicher ausgeschlossen werden. Besonders vorteilhaft ist in diesem Zusammenhang eine Ausgestaltung, gemäß der vorgesehen ist, dass das wenigstens eine Federelement mit der Verriegelungseinrichtung dergestalt gekoppelt ist, dass das wenigstens eine Federelement bei gelöster Verriegelung das Schließteil vom Basisgehäuseteil weg verlagert und/oder den zweiten Gehäuseanschluss von dem zweiten Beutelanschluss abhebt.

Weiter ist bevorzugt vorgesehen, dass jeder der Gehäuseanschlüsse mit einer Leitung, vorzugsweise mit einer Schlauchleitung, verbunden ist. Damit gelingt eine vorteilhafte Integration eines derartigen Aufnahmebehälters eine Dosiervorrichtung, insbesondere in ein Kreislaufsystem einer Vorrichtung zur volumetrischen Dosierung von fließfähigen Medien.

In Verbindung mit derartigen Leitungen bzw. Schlauchleitungen ist es zudem vorteilhaft, wenn die am zweiten Gehäuseanschluss angebundene Leitung bzw. Leitung bzw. Schlauchleitung, bezogen auf die Hochachsenrichtung in der Gebrauchsposition, im Inneren des Schließteils entlang einer Schließteilwand nach unten in Richtung zu einer Bodenwand des Basisgehäuseteils geführt ist, in der der erste Gehäuseanschluss ausgebildet ist, so dass die an den beiden Gehäuseanschlüssen angeschlossenen Leitungen bzw. Schlauchleitungen von der Unterseite des Aufnahmebehältergehäuses wegführen. Damit ergibt sich eine vorteilhafte Führung der Leitungen bzw. Schlauchleitungen innerhalb des Aufnahmebehälters bzw. innerhalb einer Vorrichtung, in der der Aufnahmebehälter eingesetzt wird, so dass diese geordnet und im Wesentlichen unzugänglich von außen am Aufnahmebehälter bzw. in der Vorrichtung verlaufen.

Das Basisgehäuseteil selbst kann grundsätzlich auf unterschiedliche Art und Weise ausgebildet werden, ist jedoch bevorzugt durch eine offene, vorzugsweise bezogen auf die Hochachsenrichtung nach oben offene, Aufnahmekammer, vorzugsweise kasten- oder kassettenartige Aufnahmekammer, gebildet. Bevorzugt ist hierbei vorgesehen, dass das als Aufnahmekammer ausgebildete Basisgehäuseteil ausgebildet ist, einen Beutel und/oder ein Magazinteil in der Grundposition, vorzugsweise im Wesentlichen form- und konturangepasst, aufzunehmen. Damit ergibt sich insgesamt ein kompakter Aufbau des Aufnahmebehältergehäuses, der nur wenig Bauraum und Bauvolumen einnimmt. Zudem kann dadurch im Falle einer Ausführungsform mit einem Magazinteil sichergestellt werden, dass nicht nur das Magazinteil, sondern auch der darin aufgenommene Beutel sicher im Inneren des Aufnahmebehältergehäuses verstaut ist und damit nicht von außen her zugänglich ist.

Gemäß einer weiteren alternativen oder zusätzlichen Ausführungsform ist, wiederum beispielhaft im Falle einer Ausführungsform mit einem Magazinteil, bevorzugt vorgesehen, dass das Basisgehäuseteil und das Magazinteil gemeinsam den Beutel-Aufnahmeraum ausbilden. Dadurch lässt sich ebenfalls der fertigungstechnische Aufwand reduzieren bzw. ein insgesamt kompakt aufgebautes Aufnahmebehältergehäuse realisieren.

Das Schließteil bildet bevorzugt eine seitlich außen am Basisgehäuseteil angeordnete Stirnwand aus, die in der Freigabeposition von dem Basisgehäuseteil wegverlagert ist.

Damit wird in der Freigabeposition eine einfache und Bestückung des Basisgehäuseteils mit einem Beutel bzw. alternativ mit einem Magazinteil mitsamt Beutel möglich. Dabei ist bei einer Ausführungsform mit einem Magazinteil bevorzugt vorgesehen, dass das Schließteil und das Magazinteil, mit Bezug auf die Seitenansicht des Aufnahmebehältergehäuses und bezogen auf die Be- und Entladeposition des Magazinteils bzw. die Freigabeposition des Schließteils, in entgegengesetzte Richtungen vom Basisgehäuseteil weg verlagerbar sind. Mit einer derartigen Ausgestaltung lässt sich zum einen wiederrum ein besonders kompakter Aufbau des Aufnahmebehältergehäuses insgesamt realisieren, wobei gleichzeitig sichergestellt ist, dass die unterschiedlichen Gehäuseteile einander in ihren unterschiedlichen Funktionsstellungen nicht gegenseitig behindern.

Konkret kann weiter vorgesehen sein, dass das, eine seitlich außen am Basisgehäuseteil angeordnete Stirnwand ausbildende Schließteil das Basisgehäuseteil, vorzugsweise zwei voneinander beabstandete Seitenwandbereiche des Basisgehäuseteils, wenigstens bereichsweise und mit wenigstens einem Stirnwandschenkel randseitig und/oder außen umgreift, vorzugsweise auf zwei gegenüberliegenden Seiten umgreift, wobei bevorzugt vorgesehen ist, dass die Schließteil-Zwangsführungseinrichtung zwischen dem wenigstens einen Stirnwandschenkel und dem Basisgehäuseteil ausgebildet ist. Mit einem derartigen Aufbau gelingt eine besonders vorteilhafte und funktionssichere Führung des Schließteils am Basisgehäuseteil, die in einer besonders bevorzugten und vorteilhaften Doppelfunktion gleichzeitig auch dazu dient, die Schließteil-Zwangsführungseinrichtung zwischen dem Schließteil und dem Basisgehäuseteil auszubilden.

Gemäß einer weiteren besonders bevorzugten Ausgestaltung in Verbindung mit einer Ausführungsform mit einem Magazinteil ist vorgesehen, dass das Magazinteil in der Gebrauchsposition mittels einer Verriegelungseinrichtung lösbar, insbesondere mittels eines Federelementes, mit dem Basisgehäuseteil verriegelt ist, wobei bevorzugt vorgesehen ist, dass die Verriegelungseinrichtung für die lösbare Verriegelung von Magazinteil und Basisgehäuseteil gleichzeitig auch die Verriegelungseinrichtung für die lösbare Verriegelung von Basisgehäuseteil und Schließteil ausbildet. Dadurch ist sichergestellt, dass die Verlagerung des Magazinteils relativ zum Basisgehäuseteil nur bei gelöster Verriegelung freigegeben ist, bei nicht gelöster Verriegelung dagegen gesperrt ist. Dies trägt wesentlich zur Funktionssicherheit des Aufnahmebehälters und damit auch einer Dosiervorrichtung, in der der Aufnahmebehälter verwendet bzw. eingesetzt wird, bei. Eine lösbare Federverriegelung als Beispiel für eine bevorzugte Verriegelungseinrichtung verwendet bevorzugt eine Feder als zentrales Element im Verriegelungsmechanismus. Die Feder wird hierbei unter Spannung gesetzt, um einen Verschluss oder Riegel in Position zu halten. Wenn es erforderlich ist, die Verriegelung zu lösen, wird die Spannung auf die Feder reduziert und der Verschluss oder Riegel kann freigegeben werden, um die Verbindung zu öffnen. Dies bewirkt eine funktionssichere Verriegelung der Teile, insbesondere in deren Gebrauchsposition.

Der Beutel selbst ist, insbesondere für den Fall, dass er als flexibler und/oder zusammenfaltbarer Beutel ausgebildet ist, bevorzugt als ein Hängebeutel ausgebildet. Unter einem Hängebeutel wird dabei ein Beutel verstanden, der - anders als Standbodenbeutel oder Standbeutel - keine Standfläche aufweist und somit nicht frei stehen kann. Dies hat den Vorteil, dass der Beutel insbesondere im Bereich der sich, bezogen auf die Hochachsenrichtung des Beutels in der Gebrauchsposition, gegenüberliegenden Seiten, an denen die Beutelanschlüsse ausgebildet und vorgesehen sind, so gestaltet werden kann (zum Beispiel konisch), dass das fließfähige Medium im Beutel immer in Richtung zu dem unteren Beutelanschluss fließt, und zwar ohne dass irgendwelche nennenswerte Rückstände im Beutel verbleiben, wodurch sichergestellt ist, dass im Wesentlichen der gesamte Beutel Inhalt einer Zirkulation in einem Kreislaufsystem unterzogen werden kann. Selbstverständlich ist eine derartige Geometrie auch mit Beuteln realisierbar, die formstabil und/oder als Kanister ausgebildet sind.

Der Beutel kann, wie bereits erwähnt, grundsätzlich auch als formstabiler Beutel bzw. Kanister mit starrer Beutelwand ausgebildet sein, ist jedoch bevorzugt als flexibler und/oder zusammenfaltbarer Beutel mit wenigstens bereichsweise flexibler und/oder zusammenfaltbarer Beutelwand ausgebildet. Der Vorteil eines flexiblen und/oder zusammenfaltbaren Beutels liegt insbesondere darin, dass bei einer Dosierentnahme des fließfähigen Mediums im Inneren des Beutels ein Unterdruck aufgebaut wird, der bewirkt, dass sich der Beutel zusammenzieht, wodurch sichergestellt ist, dass im Wesentlichen der gesamte Beutelinhalt aus dem Beutel entnommen werden kann. Die Begrifflichkeit flexibler und/oder zusammenfaltbarer Beutel bedeutet, dass der Beutel wenigstens in Teilbereichen flexible Beutelwandbereiche aufweist, so dass dieser zusammengelegt, gefaltet oder auf andere Weise kompaktiert werden kann. Ein beispielhaftes Material für einen derartigen Beutel ist Kunststoff.

Das Aufnahmebehältergehäuse und damit insbesondere das Basisteilgehäuse mitsamt den eventuell vorgesehenen weiteren Gehäuseteilen (insbesondere dem Magazinteil und/oder dem Schließteil) kann grundsätzlich jedwede gewünschte Form aufweisen, ist jedoch aus Gründen einer einfachen Herstellbarkeit und einer kompakten Bauweise, insbesondere für industrielle bzw. maschinelle Anordnungen mit mehreren magazinartig nebeneinander oder übereinander angeordneten Aufnahmebehältern, bevorzugt quaderförmig und/oder formstabil ausgebildet.

Gemäß einer weiteren besonders bevorzugten Ausgestaltung weist der Beutel einen ersten Beutel-Anschluss auf, der, bezogen auf die Hochachsenrichtung in der Gebrauchsposition des Beutels, den geodätisch tiefsten Punkt am Beutel und damit einen unteren Beutel-Anschluss ausbildet, vorzugsweise mit einer in Richtung auf den unteren Beutel-Anschluss zu konisch verlaufenden inneren Beutelbodenwand, und/oder dass der Beutel einen zweiten Beutel-Anschluss aufweist, der, bezogen auf die Hochachsenrichtung in der Gebrauchsposition des Beutels, höher liegt als der erste Beutel-Anschluss, vorzugsweise den geodätisch höchsten Punkt am Beutel und damit einen oberen Beutel-Anschluss ausbildet. Wie bereits zuvor ausgeführt, gelingt mit einer derartigen Ausgestaltung und Anordnung des Beutels nicht nur ein funktionssicheres Zirkulieren des fließfähigen Mediums aus und in den Beutel, sondern auch eine solche Entnahme des fließfähigen Mediums, bei der wenig bis kein Rückstand im Beutel verbleibt.

Die erfindungsgemäße Aufgabe wird zudem durch ein Verfahren zur Beschickung eines Aufnahmebehälters mit einem Beutel erreicht, der mit einem fließfähigen Medium, insbesondere mit einer fließfähigen Farbstoffzusammensetzung, befüllt ist, wobei der Aufnahmebehälter ein Aufnahmebehältergehäuse mit einem Beutel-Aufnahmeraum aufweist, in den ein Beutel, der mit einem fließfähigen Medium befüllt ist, einsetzbar ist, wobei der Beutel zwei voneinander beabstandete Beutelanschlüsse aufweist, denen zwei am Aufnahmebehältergehäuse angeordnete Gehäuseanschlüsse zugeordnet sind. Erfindungsgemäß ist vorgesehen, dass das Aufnahmebehältergehäuse ein Basisgehäuseteil, vorzugsweise ein in der Art einer Aufnahmekammer ausgebildetes Basisgehäuseteil, aufweist, in dem der Beutel in einer Gebrauchsposition dergestalt aufgenommen wird, dass ein erster Beutelanschluss fluidleitend mit einem am Basisgehäuseteil zugeordneten ersten Gehäuseanschluss und ein zweiter Beutelanschluss fluidleitend mit einem am Basisgehäuseteil zugeordneten zweiten Gehäuseanschluss verbunden ist, vorzugsweise dergestalt verbunden ist, dass der Beutel mit den einander am Beutel, vorzugsweise entlang einer Längsachse des Beutels, gegenüberliegenden Beutelanschlüssen mit den Gehäuseanschlüssen verbunden ist, die an entsprechend zugeordneten gegenüberliegenden Wandbereichen des Basisgehäuseteils angeordnet bzw. ausgebildet sind.

Die sich mit einer derartigen Verfahrensführung ergebenden Vorteile sind identisch zu den Vorteilen wie sie bereits in Verbindung mit dem erfindungsgemäßen Aufnahmebehälter ausführlich erläutert worden sind. Insofern wird zur Vermeidung von Wiederholung auf die dortigen Ausführungen verwiesen.

Weiter beansprucht die Erfindung eine Vorrichtung zum volumetrischen Dosieren von fließfähigen Medien, insbesondere zum Dosieren von fließfähigen Farbstoffzusammensetzungen, mit wenigstens einem Aufnahmebehälter wie er vorstehend bereits beschrieben worden ist. In Verbindung mit einer derartigen Ausgestaltung ist vorgesehen, dass die Gehäuseanschlüsse jedes Aufnahmebehälters in ein Kreislaufsystem eingebunden sind, mittels dem das fließfähige Medium unter Einbeziehung des Beutels als Strömungsstrecke im Kreislauf zirkulierbar ist. Weiter ist vorgesehen, dass von dem Kreislauf eine Dosierstrecke abzweigt, über die das fließfähige Medium aus dem Kreislauf abgebbar ist. Auch hier wurden die Vorteile bereits zuvor in Verbindung mit der Würdigung des Aufnahmebehälters ausführlich erläutert. Insofern wird zur Vermeidung von Wiederholung auf die dortigen Ausführungen verwiesen.

In Verbindung mit einer derartigen Vorrichtung ist es weiter besonders vorteilhaft, dass mehrere Aufnahmebehälter vorgesehen sind, deren Beutel zumindest teilweise unterschiedliche fließfähige Medien enthalten, wobei bevorzugt vorgesehen ist, dass die mehreren Aufnahmebehälter in einer Reihe, vorzugsweise unter- oder nebeneinander, angeordnet sind und/oder dass die Aufnahmebehälter über eine zentrale Steuereinrichtung individuell oder gruppenweise ansteuerbar sind. Damit wird insgesamt eine Vorrichtung zum volumetrischen Dosieren von fließfähigen Medien, insbesondere zum Dosieren von fließfähigen Farbstoffzusammensetzungen, bereitgestellt, mit der unterschiedlichste fließfähige Medien dosiert werden können.

Die Erfindung wird nachfolgend anhand einer Zeichnung lediglich beispielhaft näher erläutert.

Es zeigen:
- Figur 1: eine schematische Vorderansicht einer beispielhaften Vorrichtung zum volumetrischen Dosieren von fließfähigen Medien, insbesondere zum Dosieren von fließfähigen Farbstoffzusammensetzungen;
- Figur 2: eine schematische und perspektivische Draufsicht der Figur 1 ;
- Figur 3: eine perspektivische Rückansicht mit einem für eine Beutelbestückung geöffneten Aufnahmebehälter;
- Figur 4: eine schematische Prinzipdarstellung eines, in ein Kreislaufsystem der Vorrichtung zum volumetrischen Dosieren eingebundenen Aufnahmebehälters mit einer von dem Kreislaufsystem abzweigenden Dosierstrecke;
- Figur 5: eine schematische Prinzipdarstellung einer beispielhaften Ausführungsform eines erfindungsgemäßen Aufnahmebehälters mit einem verlagerbaren Magazinteil und einem verlagerbaren Schließteil, bei dem sich das Magazinteil in der Be- und Entladeposition und das Schließteil in der Freigabeposition befindet, vor der Bestückung des Magazinteils mit einem Beutel;
- Figur 6: eine der Figur 5 entsprechende Darstellung des Aufnahmebehälters, bei der das Magazinteil mit dem Beutel bestückt ist;
- Figur 7: eine der Figur 6 entsprechende Darstellung des Aufnahmebehälters, bei der das Magazinteil mittels einer Magazinteil-Zwangsführungseinrichtung in Richtung der Gebrauchsposition verschwenkt wird;
- Figur 8: eine der Figur 7 entsprechende Darstellung des Aufnahmebehälters, bei der das Magazinteil mitsamt Beutel mittels der Magazinteil-Zwangsführungseinrichtung noch weiter in Richtung der Gebrauchsposition verlagert ist als in der Darstellung der Figur 7;
- Figur 9: eine der Figur 8 entsprechende Darstellung des Aufnahmebehälters im Halbschnitt, bei der das Magazinteil mitsamt Beutel noch weiter in Richtung der Gebrauchsposition verlagert ist als in der Darstellung der Figur 8;
- Figur 10a: eine der Figur 9 entsprechende Darstellung des Aufnahmebehälters im Halbschnitt, bei der sich das Magazinteil mitsamt Beutel kurz vor der Gebrauchsposition befindet;
- Figur 10b: eine perspektivische Außenansicht des in der Figur 10a dargestellten Aufnahmebehälters;
- Figur 11: eine der Figur 10a entsprechende Darstellung des Aufnahmebehälters im Halbschnitt, bei der das Magazinteil mitsamt Beutel in die Gebrauchsposition verlagert ist, in der ein unterer Beutelanschluss fluidleitend mit einem unteren Gehäuseanschluss verbunden ist;
- Figur 12a: eine der Figur 11 entsprechende Darstellung des Aufnahmebehälters im Halbschnitt, bei der das Schließteil zwangsgeführt in Richtung der Schließposition verlagert ist;
- Figur 12b: eine perspektivische Außenansicht des in der Figur 12a dargestellten Aufnahmebehälters;
- Figur 13a: eine der Figur 12a entsprechende Darstellung des Aufnahmebehälters im Halbschnitt, bei der das Schließteil endgültig in die Schließposition verlagert ist, so dass ein oberer Beuteilanschluss fluidleitend mit einem oberen Gehäuseanschluss verbunden ist;
- Figur 13b: eine perspektivische Außenansicht des in der Figur 13a dargestellten Aufnahmebehälters;
- Figur 14: eine der Darstellung der Figur 5 entsprechende schematische Prinzipdarstellung einer beispielhaften alternativen Ausführungsform eines erfindungsgemäßen Aufnahmebehälters ohne einem verlagerbaren Magazinteil und mit einem verlagerbaren Schließteil.

In der Figur 1 ist eine Vorderansicht einer beispielhaften Ausführungsform einer erfindungsgemäßen Vorrichtung 1 zum Dosieren von fließfähigen Medien, beispielsweise zum Dosieren von fließfähigen Farbstoffzusammensetzungen, gezeigt, die mehrere, hier beispeilhaft quaderförmig ausgebildete, Aufnahmebehälter 2 aufweist, die hier beispielhaft in einer Reihe nebeneinander angeordnet sind.

Die Vorrichtung 1 weist eine zentrale Steuereinrichtung 3 auf, über die die Aufnahmebehälter 2 einzeln bzw. gruppenweise ansteuerbar sind, beispielsweise dergestalt, dass zu einem bestimmten Zeitpunkt aus einem bestimmten Aufnahmebehälter 2 eine bestimme Menge des im Aufnahmebehälter 2 in einem Beutel 7 (siehe beispielsweise Figur 4) aufgenommen fließfähigen Mediums aus dem Beutel 7 bzw. dem Aufnahmebehälter 2 abgezogen und über ein Dosierventil 4 (siehe Figur 1) in ein dort platziertes, hier aber nicht gezeigtes Gefäß dosiert wird. Beispielsweise können hier unterschiedliche Farbstoffzusammensetzungen in den Aufnahmebehältern 2 vorgehalten werden, die dann beispielsweise in ein Gefäß mit einer Grundfarbe, zum Beispiel einer weißen Grundfarbe, zudosiert werden.

Auch wenn die Erfindung vorstehend und auch nachstehend in Verbindung mit Farbstoffzusammensetzungen erläutert wird, bedeutet dies nicht, dass nicht auch andere fließfähige Medien mit einer derartigen Vorrichtung dosiert werden können. Beispielweise kann die erfindungsgemäße Vorrichtung auch für das Dosieren von Ölen, Harzen, Klebstoffen oder dergleichen verwendet werden um nur einige Beispiele zu nennen, wenngleich der Einsatz in Verbindung mit den Farbstoffzusammensetzungen der bevorzugte Einsatzfall ist.

Wie dies insbesondere aus der Figur 4 ersichtlich ist, ist jeder der Aufnahmebehälter 2 hier als Bag-in-Box-System ausgebildet und weist ein nachstehend noch näher beschriebenes Aufnahmebehältergehäuse 5 auf, das vorzugsweise formstabil ausgebildet ist und das einen Beutel-Aufnahmeraum 6 aufweist. In dem Beutel-Aufnahmeraum 6 ist ein vorzugsweise flexibler und/oder zusammenfaltbarer Beutel 7 aus beispielsweise einem Kunststoffmaterial eingesetzt, der mit einem fließfähigen Medium, beispielsweise mit einer bestimmten Farbstoffzusammensetzung, befüllt ist.

Wie dies aus der Figur 4 weiter ersichtlich ist, weist der Beutel 2 voneinander beabstandete Beutelanschlüsse 8, 9 auf, die einen, bezogen auf die in der Figur 4 gezeigte Hochachsenrichtung x des Aufnahmebehälters 2 bzw. des Beutels 7, einen oberen Beutelanschluss 8 und einen unteren Beutelanschluss 9 ausbilden.

In der hier gezeigten Gebrauchsposition des Beutels 7 ist der obere Beutelanschluss 8 mit einem oberen Gehäuseanschluss 10 des Aufnahmebehältergehäuses 5 und der untere Beutelanschluss 9 mit einem unteren Gehäuseanschluss 11 des Aufnahmebehältergehäuses 5 fluidleitend verbunden.

Wie dies aus der Figur 4 weiter ersichtlich ist, ist sowohl der obere Gehäuseanschluss 10 als auch der untere Gehäuseanschluss 11 über Leitungen, beispielsweise über Schlauchleitungen 12, 13, in ein Kreislaufsystem der Vorrichtung 1 eingebunden, mittels dem das im Beutel 7 gespeicherte fließfähige Medium sowohl im Kreislauf zirkulierbar ist als auch dosiert über das Dosierventil 4 abgegeben werden kann. Hierzu weist das Kreislaufsystem 14 beispielsweise eine Pumpe als Fördereinrichtung 15 auf, die über die zentrale Steuereinrichtung 3 angesteuert und betätigt werden kann. Wenn die Fördereinrichtung 15 mittels der Steuereinrichtung 3 betätigt wird, dann wird über die hier lediglich beispielhaft als Schlauchleitung 12 ausgebildete Entnahmeleitung so lange Medium aus dem Beutel 7 abgepumpt bis die Pumpe bzw. die Fördereinrichtung 15 wieder gestoppt wird.

In das Kreislaufsystem 14 ist weiter ein Wegeventil 16 stromab der Fördereinrichtung 15 eingeschaltet, das ebenfalls mittels der Steuereinrichtung 3 ansteuerbar und betätigbar ist und mittels dem das vom Beutel 7 abgezogene Medium entweder über die Dosierleitung 17 zum Dosierventil 4 gefördert wird, von dem dann die abgezogene Menge des Mediums beispielsweise in ein Gefäß eindosiert werden kann. Alternativ dazu kann mittels des Wegeventils 16 aber auch die Dosierleitung 17 abgesperrt werden und dafür die Strömungsverbindung zu der hier beispielhaft als Schlauchleitung 13 ausgebildeten Rückführleitung hergestellt werden, mittels der das über den unteren Beutelanschluss 9 bzw. den unteren Gehäuseanschluss 11 abgepumpte Medium zu dem oberen Gehäuseanschluss 10 und damit zu dem oberen Beutelanschluss 8 und damit wieder zurück in den Beutel 7 gefördert wird, so dass das Medium im Kreislauf zirkuliert. Dadurch kann ein Auskristallieren des im Beutel aufgenommenen fließfähigen Mediums zuverlässig vermieden werden und zudem aufgrund des geschlossenen Systems ein Eindicken des fließfähigen Mediums bzw. dessen Verunreinigung zuverlässig vermieden werden.

Sofern die im Beutel 7 aufgenommene Menge des fließfähigen Mediums, das beispielsweise eine Farbstoffzusammensetzung ist, verbraucht ist, muss der Beutel 7 aus dem Beutel-Aufnahmeraum 6 des Aufnahmebehälters 2 entnommen werden, wozu das Aufnahmebehältergehäuse 5 mehrteilig ausgebildet ist und ein verlagerbares Magazinteil 18 aufweist, das in die in der Figur 3 gezeigte Be- und Entladeposition verlagerbar ist, in der der Beutel 7 bequem aus dem Magazinteil 18 entnommen und einer neuer Beutel 7 in das Magazinteil 18 eingesetzt werden kann. Dies wird nochfolgend unter Bezugnahme auf die Figuren 5 bis 13b anhand eines Aufnahmebehälters 2 beispielhaft näher erläutert:
Wie dies zunächst aus der Zusammenschau der Figuren 4 und 5 ersichtlich ist, ist das Magazinteil 18 relativ zu einem Basisgehäuseteil 19 zwischen der in der Figur 4 gezeigten Gebrauchsposition, in der die Beutelanschlüsse 8, 9 mit den Gehäuseanschlüssen 10, 11 fluidleitend verbunden sind, und der in der Figur 5 gezeigten Be- und Entladeposition verlagerbar, in der das Magazinteil 18 entweder mit einem Beutel 7 bestückbar ist oder in der ein Beutel 7 aus dem Magazinteil 18 entnehmbar und bei Bedarf ein neuer Beutel 7 einsetzbar ist.

Das Magazinteil 18 ist hier beispielhaft durch ein kasten- oder kassettenartiges Aufnahmeelement gebildet, das einen im Wesentlichen U-förmigen Querschnitt aufweist, wobei der zwischen zwei gegenüberliegenden Seitenwandbereichen 21, 22 des Magazinteils 18 liegende Hohlraum einen Teilbereich des über eine Be- und Entladeöffnung 20 zugänglichen Beutel-Aufnahmeraums 6 ausbildet, in dem ein Beutel 7, wie dies in der Figur 6 gezeigt ist, im montierten bzw. bestückten Zustand zumindest bereichsweise aufgenommen ist.

Wie dies aus der Zusammenschau der Figuren 5 und 6 weiter ersichtlich ist, erstrecken sich die Seitenwandbereiche 21, 22 des Magazinteils 18 zwischen gegenüberliegenden Stirnseitenwandbereichen 23, 24 des Magazinteils 18. An diesen gegenüberliegenden Stirnseitenwandbereichen 23, 24 sind magazinteilseitige Beutel-Haltebereiche 25, 26 ausgebildet, an denen jeweils einer der beiden Beutelanschlüsse 8, 9 lösbar gehaltert ist. Hierzu sind die Beutelanschlüsse 8, 9, wie in der Figur 5 und 6 gut ersichtlich ist, durch vom Beutel 7 auf gegenüberliegenden Seiten abstehende Anschlussstutzen 27, 28 gebildet, die hier ledilgich beispielhaft einen ringförmigen Einschnürrbereich 29, 30 aufweisen, der im montierten Zustand des Beutels 7 (siehe Figur 6) von einem als Schlitzöffnung ausgebildeten magazinteilseitigen Beutel-Haltebereich 25, 26 bereichsweise umgriffen ist, was hier allerdings nicht im Detail dargestellt ist. Diese lösbare Verbindung zwischen den Anschlussstutzen 27 und 28 mit den Beutel-Haltebereichen 25, 26 ist bevorzugt als Klemm- und Steckverbindung ausgebildet, mit der ein sicheres Halten der die oberen und unteren Beutelanschlüsse 8, 9 ausbildenden Anschlussstutzen 27, 28 an den jeweils zugeordneten Beutel-Haltebereichen 25, 26 bewirkt wird.

Wie dies weiter insbesondere aus der Figur 6 ersichtlich ist, sind die Beutelanschlüsse 8, 9 und damit die magazinteilseitigen Beutel-Haltebereiche 25, 26 hier beispielhaft auf gegenüberliegenden Seiten des langgestreckten und in der Draufsicht in etwa rechteckförmigen Beutels 7 angeordnet, wobei die magazinteilseitigen Beutel-Haltebereiche 25, 26 am Magazinteil 18 so weit voneinander beabstandet sind, dass der Beutel 7 im montierten Zustand auseinandergezogen bzw. gestreckt ist.

Das Magazinteil 18 ist weiter mittels einer Magazinteil-Zwangsführungseinrichtung 31 zwangsgeführt verlagerbar an dem Basisgehäuseteil 19 gehaltert und relativ zu dem Basisgehäuseteil 19 zwischen der Gebrauchsposition und der Be- und Entladeposition verlagerbar. Hierzu weist die Magazinteil-Zwangsführungseinrichtung 31 am Basisgehäuseteil 19 eine Führungskulisse 32 auf, die sich hier, bezogen auf die Hochachsenrichtung x des Basisgehäusteils 19, beispielhaft im Wesentlichen geradlinig und in der Art eines Führungsschlitzes bzw. einer Führungsnut nach oben erstreckt. In dieser Führungskulisse 32 ist ein am Magazinteil 18 angeordneter Kulissenstein 33 zwangsgeführt, und zwar wie nachstehend beschrieben dergestalt, dass das Magazinteil 18 während seiner Verlagerung von der Be- und Entladeposition in die Gebrauchsposition so aufgeschwenkt wird, dass die Beutelanschlüsse 8, 9 den Gehäuseanschlüssen 10, 11 zugeordnet werden bzw. sind. Hierzu befindet sich der Kulissenstein 33 in der Be- und Entladeposition, bezogen auf die Hochachsenrichtung x, in der Führungskulisse 32 in einer in der Figur 5 und 6 dargestellten oberen Führungskulissenposition 34, in der das Magazinteil 18, wie bereits vorstehend beschrieben von dem Basisgehäuseteil 19 weggeschwenkt ist und in der das Magazinteil 18 im Wesentlichen waagrecht ausgerichtet angeordnet ist, so dass eine bequeme Bestückung oder Entnahme des Beutels 7 über die oben liegenden Be- und Entladeöffnung 20 möglich ist.

Während des in den Figuren 7, 8, 9 und 10a dargestellten kontinuierlichen bzw. schrittweisen sowie zwangsgeführten Überführens des Maganzinteils 18 von der in den Figuren 5 und 6 gezeigten Be- und Entladeposition in Richtung der Gebrauchsposition wird der Kulissenstein 33 entlang der Führungskulisse 32 zwangsgeführt nach unten verlagert, bis der Kulissenstein eine untere Führungskulissenposition 35 erreicht, in der, wie in der Figur 11 dargestellt, das Magazinteil 18 mitsamt Beutel 7 in die Gebrauchsposition verlagert ist, in der der untere Beutelanschluss 9 mit dem unteren Gehäuseanschluss 11 fluidleitend verbunden ist.

Diese Überführung des Magazinteils 18 kann durch einen Bediener einfach und bequem vorgenommen werden, in dem der Bediener das Magazinteil 18 beispielsweise an dem Griffteil 36 ergreift und in das als nach oben offene Aufnahmekammer ausgebildete Basisgehäuseteil 19 einschiebt, in der das Magazinteil 18 in der Grundposition bevorzugt im Wesentlichen form- und konturangepasst aufgenommen ist, wobei das Basisgehäuseteil 19 und das Magazinteil gemeinsam den Beutel-Aufnahmeraum 6 ausbilden.

Während dieser zwangsgeführten Verlagerung des Magazinteils 18 mitsamt Beutel 7 in Richtung der Gebrauchsposition wird das Magazinteil 18, ausgegehend von der in etwa waagrechten Be- und Entladeposition um in etwa 90° aufgeschwenkt, um den Beutel 7 in Hochachsenrichtung x auszurichten und die Beutelanschlüsse 8, 9 in die für die fluidleitende Verbindung mit den Gehäuseanschlüssen 10, 11 gewünschte Position überzuführen.

Wie dies aus den Figuren 5ff. weiter ersichtlich ist, weist das Aufnahmebehältergehäuse 5 weiter ein am Basisgehäuseteil 19 angeordnetes und relativ zum Basisgehäuseteil 19 verlagerbares bzw. in der hier gezeigten beispielhaften Ausführungsform verschwenkbares Schließteil 37 auf, das den oberen Gehäuseanschluss 10 aufweist.

Das Basisgehäuseteil 19 und das Schließteil 37 sind relativ zueinander zwischen einer in den Figuren 5 bis 11 dargestellten Freigabeposition, in der das Basisgehäuseteil 19 und das Schließteil 37 dergestalt voneinander weggeschwenkt sind, dass die Verlagerung des Magazinteils 18 in Richtung der Gebrauchsposition bzw. in Richtung der Be- und Entladeposition freigegeben ist, und einer in der Figur 13a gezeigten Schließposition verlagerbar bzw. verschwenkbar, in der der obere Gehäuseanschluss 10, wie auch in der Figur 4 schematisch dargestellt, fluidleitend mit dem zugeordneten oberen Beutelanschluss 8 verbunden ist.

Wie dies insbesondere der Vergleich der Figuren 10b und 12b zeigt, weist die Magazinteil-Zwangsführungseinrichtung 31 ein magazinteilseitiges Zwangsführungselement in Form eines Anschlagelementes 38 auf, mittels dem das Basisgehäuseteil 19 kurz vor Erreichen der Gebrauchsposition des Magazinteils 18 (siehe Figur 10a) oder gegebenenfalls auch erst in der Gebrauchsposition des Magazinteils 18 (siehe Figur 11) relativ zum Schließteil 37 in Richtung der Schließposition verlagerbar ist. Dies erfolgt konkret dadurch, dass das Anschlagelement 38 zur Anlage am Basisgehäuseteil 19 gelangt und dieses in Richtung zum Schließteil 37 verlagert (Pfeil 39).

Wie dies aus den Figuren 10b und 12b weiter ersichtlich ist, weist die Magazinteil-Zwangsführungseinrichtung 31 zudem auch ein basisgehäuseteilseitiges Zwangsführungselement in Form eines weiteren Anschlagelementes 40 auf, mittels dem das Basisgehäuseteil 19 in umgekehrter Weise, also beim Übergang des Magazinteils 18 aus dessen Gebrauchsposition in die in der Figur 5 und 6 gezeigte Be- und Entladeposition relativ zum Schließteil 37 in Richtung deren Freigabeposition verlagerbar ist (Pfeil 41).

Wie dies aus der Zusammenschau der Figuren 5 bis 13b zudem weiter ersichtlich ist, sind das Basisgehäuseteil 19 und das Schließteil 37 mittels einer Schließteil-Zwangsführungseinrichtung 42 zwangsgeführt und relativ zueinander zwischen der Freigabeposition und der Schließposition verlagerbar. Konkret weist diese Schließteil-Zwangsführungseinrichtung 42, wie dies beispielsweise aus den Figuren 5 bis 8 sehr gut ersichtlich ist, am Schließteil 37 eine, bezogen auf die Hochachsenrichtung x des Basisgehäuseteils 19, einem unteren Bereich des Basisgehäuseteils 19 zugeordnete untere Führungskulisse 43 auf, die sich hier beispielhaft in etwa geradlinig und in der Art eines Längsschlitzes nach oben erstreckt und in der ein erster Kulissenstein 44 des Basisgehäuseteils 19 längsverschiebbar zwangsgeführt aufgenommen ist, wobei das Schließteil 37 für ein Verschwenken des Schließteil 37 zwischen der Freigabeposition und der Schließposition um den ersten Kulissenstein 44 verschwenkbar ist.

Wie dies aus den Figuren 5 bis 8 zudem weiter gut ersichtlich ist, weist die Schließteil-Zwangsführungseinrichtung 42 am Schließteil 37 weiter eine, bezogen auf die Hochachsenrichtung x des Basisgehäuseteils 19, einem oberen Bereich des Basisgehäuseteils 19 zugeordnete obere Führungskulisse 45 (siehe hierzu auch die Figuren 10b, 12b und 13b) auf, die L-förmig ausgebildet ist und einen in etwa waagrecht verlaufenden ersten L-Schenkel 46 und einen in etwa vertikal verlaufenden zweiten L-Schenkel 47 aufweist, und in der ein zweiter Kulissenstein 48 des Basisgehäuseteils 19 zwangsgeführt aufgenomnen ist.

Das Schließteil 37 bildet hier eine seitlich außen am Basisgehäuseteil 19 angeordnete Stirnwand aus, die in der Freigabeposition von dem Basisgehäuseteil 19 wegverlagert ist, und zwar dergestalt, dass das Schließteil 37 und das Magazinteil 18, mit Bezug auf die in den Figuren 5 bis 13b gezeigte Seitenansicht des Aufnahmebehältergehäuses 5 sowie bezogen auf die Be- und Entladeposition des Magazinteils 18 bzw. die Freigabeposition des Schließteils, in entgegengesetze Richtungen vom Basisgehäusteil 19 verlagerbar sind. In der hier gezeigten beispielhaften Ausführungsform umgreift das eine seitlich außen am Basisgehäuseteil 19 angeordnete Stirnwand ausbildende Schließteil 37 zudem das Basisgehäuseteil 19 außen, und zwar auf zwei gegenüberliegenden Seiten mit je einem Stirnwandschenkel 49, 50. Die Schließteil-Zwangsführungseinrichtung 42 ist hierbei bevorzugt zwischen jedem der Stirnwandschenkel 49, 50 und dem zugeordneten Wandbereich des Basisgehäuseteils 19 ausgebildet.

Wie dies insbesondere der Vergleich der Figuren 10b, 12b und 13b in der Zusammenschau mit insbesondere den Figuren 5 bis 8 zeigt, erfolgt für eine Herstellung der fluidleitenden Verbindung zwischen dem oberen Gehäuseanschluss 10 und dem oberen Beutelanschluss 8 ein Verschwenken des Schließteils 37 um den ersten Kulissenstein 44 unter zwangsgeführte Verlagerung des waagrecht verlaufenden ersten L-Schenkels 46 entlang des Kulissensteins 48 bis in den Übergangsbereich zum vertikal verlaufenden zweiten L-Schenkel 47, so dass der obere Gehäuseanschluss 11 im Bereich oberhalb des oberen Beutelanschlusses 8 zum Liegen kommt, so dass das Schließteil 37, ausgehend von dieser Position, mit dem zweiten L-Schenkel 47 zwangsgeführt entlang des zweiten Kulissensteins 48 und mit der unteren Führungskulisse 43 zwangsgeführt entlang des ersten Kulissensteins 44 in die Schließposition überfahrbar ist, in der, wie in der Figur 13a und 13b gezeigt, der obere Gehäuseanschluss 10 fluidleitend mit dem oberen Beutelanschluss 8 verbunden ist.

Entsprechend umgekehrt kann, wenn sich der in der oberen Führungskulisse 45 zwangsgeführte zweite Kulissenstein 48 in der Schließposition im Bereich des vertikal verlaufenden zweiten L-Schenkels 47 befindet, eine Verlagerung des Schließteils 37 entlang des vertikal verlaufenden zweiten L-Schenkels 47 in Richtung des sich daran anschließenden waagrecht verlaufenden ersten L-Schenkels 46 erfolgen, so dass der obere Gehäuseanschluss 10 von dem oberen Beutelanschluss 8 abgekoppelt bzw. abgehoben ist, wobei das Schließteil 37 in dieser Position unter zwangsgeführten Verlagerung des waagrecht verlaufenden ersten L-Schenkels 46 entlang des zweiten Kulissensteins 48 um den ersten Kulissenstein 44 schwenkbar ist, so dass der obere Gehäuseanschluss 10 von dem Beutel 7 und damit von dem oberen Beutelanschluss 8 weg in die Freigabeposition verlagerbar ist.

Wie dies weiter beispielsweise aus der Figur 13a gut ersichtlich ist, ist das Magazinteil 18 in der Gebrauchsposition lösbar mittels eines Federelementes 51 mit dem Basisgehäuseteil 19 verriegelt. Hierzu ist das Griffteil 36 bevorzugt dergestalt ausgebildet, dass an diesem ein Federverriegelungselement 52 gelagert ist, das gemäß dem Pfeil 53 (siehe Figur 13a) in Richtung zu dem Griffteil 36 gezogen werden kann, um die Federverriegelung freizugeben und das Magazinteil 18 von der in der Figur 13a gezeigten Gebrauchsposition in die beispielsweise in den Figuren 5 und 6 gezeigte Be- und Entladeposition überzuführen. Bei der Rücküberführung in die Gebrauchsposition wird das Federverriegelungselement 52 dann wieder entsprechend gespannt und lösbar verriegelt.

Das Federverriegelungslement 52 verriegelt in der hier gezeigten beispielhaften Ausführungsform zudem auch das Basisgehäuseteil 19 und das Schließteil 37 in deren Schließposition lösbar miteinander, so dass bei einer Betätigung des Federverriegelungslementes 52 auch die Verriegelung zwischen dem Basisgehäuseteil 19 und dem Schließteil 37 gelöst wird. Wie dies beispielsweise gut aus den Figuren 5 und 6 ersichtlich ist, ist zwischen dem Basisgehäuseteil 19 und dem Schließteil 37 eine Blattfeder als Vorspann- bzw. Federlement 58 vorgesehen. Mittels dieses Federlementes 58 ist das Schließteil 37 zum einem von dem Basisgehäuseteil 19 weg in Richtung Freigabeposition vorgespannt, wobei das Federelement 58 zudem so ausgestaltet ist, dass es auch den zweiten Gehäuseanschluss 10 von dem zweiten Beutelanschluss 8 abgehoben werden kann. Dadurch wird bei gelöstem Federverriegelungselement 52 sichergestellt, dass das Schließteil 37 automatisch bewegt wird. Das Federlement 58 ist hierbei so ausgebildet und ausgelegt, dass es bei gelöstem Federverriegelungsgelement 52 das Schließteil 37 zunächst anhebt, wodurch der erste Kulissenstein 44 und der zweite Kulissenstein 48 entlang ihrer jeweils zugeordneten Führungskulissen 43 bzw. 45, bezogen auf die Bildebene bzw. Hochachsenrichtung, nach unten verlagert werden, bevor dann das Federelement 58 die Verschwenkung des Schließteils 37 bewirkt, indem der zweite Kulissenstein 48 entlang des L-Schenkels 46 der oberen Führungskulisse 45 verlagert wird.

Auch hier wird das Federverriegelungselement 52 bei der manuellen Rücküberführung des Schließteils 37 in die Schließposition bzw. Gebrauchsposition dann wieder entsprechend gespannt und lösbar verriegelt, um das Schließteil 37 lösbar mit dem Basisgehäuseteil 19 zu verriegeln.

Wie dies aus den Figuren weiter gut ersichtlich ist, zum Beispiel aus der Figur 12a bzw. 13a, bildet der untere Beutelanschluss 9 des Beutels den geodätisch tiefsten Punkt am Beutel 7 aus, und zwar mit einer in Richtung auf den unteren Beutelanschluss 9 zu konisch verlaufenden inneren Beutelbodenwand 54, während der obere Beutelanschluss 8 hier den geodätisch höchsten Punkt am Beutel 7 ausbildet.

Aus den Figuren 5 ff. ist weiter gut ersichtlich, dass der obere Gehäuseanschluss 10 mit der Schlauchleitung 13 und der untere Gehäuseanschluss 11 mit der Schlauchleitung 12 verbunden ist, wobei die Schlauchleitung 13, wie dies beispielsweise aus der Figur 9 ersichtlich ist, im Inneren des Schließteils 37 entlang einer Schließteilwand 55 nach unten in Richtung zu einer Bodenwand 56 des Basisgehäuseteils 19 geführt ist, in der auch der untere Gehäuseanschluss 11 angeordnet bzw. ausgebildet ist, so dass die an den beiden Gehäuseanschlüssen 10, 11 angeschlossenen Schlauchleitungen 12, 13 von der Unterseite 57 des Aufnahmebehältergehäuses 5 wegführen.

In der Figur 14 ist auf Basis der Darstellung der Figur 5 eine lediglich äußerst schematische Prinzipdarstellung einer beispielhaften alternativen Ausführungsform eines erfindungsgemäßen Aufnahmebehälters 2 ohne ein verlagerbares Magazinteil und mit einem verlagerbaren Schließteil 37 gezeigt. Bei dieser Ausführungsform wird der Beutel 7, der hier bevorzugt als Kanister mit einer formstabilen Kanisterwand ausgebildet ist, dann beispielsweise von Hand in das vorzugsweise in der Art einer offenen Aufnahmekammer ausgebildete Basisgehäuseteil eingesetzt, und zwar so, dass der Beutel 7 wieder zunächst mit seinem ersten Beutelanschluss 9 fluidleitend mit dem am Basisgehäuseteil 19 zugeordneten ersten Gehäuseanschluss 11 verbunden ist, bevor dann durch manuelles Schließen des Schließteils 37 analog zur ersten Ausführungsform der Figuren 1 bis 13b eine zwangsgeführte Verlagerung des Schließteils 37 mittels der Schließteil-Zwangsführungseinrichtung 42 von der in der Figur 14 gezeigten Freigabeposition in die in der Figur 13a gezeigte Schließposition bzw. Gebrauchsposition erfolgt, in der der zweite Beutelanschluss 8 fluidleitend mit dem am Schließteil 37 angeordneten zweiten Gehäuseanschluss 10 verbunden ist. Auch hier ist das Schließteil 37 dann in der Gebrauchsposition wieder bevorzugt mit dem Basisgehäuseteil 19 lösbar verriegelt, was hier aber nicht dargestellt ist.

### Bezugszeichenliste

| | | | |
|---|---|---|---|
| 1 | Vorrichtung | 31 | Magazinteil-Zwangsführungseinrichtung |
| 2 | Aufnahmebehälter | 32 | Führungskulisse |
| 3 | Steuereinrichtung | 33 | Kulissenstein |
| 4 | Dosierventil | 34 | obere Führungskulissenposition |
| 5 | Aufnahmebehältergehäuse | 35 | untere Führungskulissenposition |
| 6 | Beutel-Aufnahmeraum | 36 | Griffteil |
| 7 | Beutel | 37 | Schließteil |
| 8 | oberer Beutelanschluss | 38 | Anschlagelement |
| 9 | unterer Beutelanschluss | 39 | Pfeil |
| 10 | oberer Gehäuseanschluss | 40 | Anschlagelement |
| 11 | unterer Gehäuseanschluss | 41 | Pfeil |
| 12 | Schlauchleitung | 42 | Schließteil-Zwangsführungseinrichtung |
| 13 | Schlauchleitung | | |
| 14 | Kreislaufsystem | 43 | untere Führungskulisse |
| 15 | Fördereinrichtung | 44 | erster Kulissenstein |
| 16 | Wegeventil | 45 | obere Führungskulisse |
| 17 | Dosierleitung | 46 | erster L-Schenkel |
| 18 | Magazinteil | 47 | zweiter L-Schenkel |
| 19 | Basisgehäuseteil | 48 | zweiter Kulissenstein |
| 20 | Be- und Entladeöffnung | 49 | Stirnwandschenkel |
| 21 | Seitenwandbereich | 50 | Stirnwandschenkel |
| 22 | eitenwandbereich | 51 | Federelement |
| 23 | Stirnseitenwandbereich | 52 | Federverriegelungselement |
| 24 | Stirnseitenwandbereich | 53 | Pfeil |
| 25 | Beutel-Haltebereich | 54 | innere Beutelbodenwand |
| 26 | Beutel-Haltebereich | 55 | Schließteilwand |
| 27 | Anschlussstutzen | 56 | Bodenwand |
| 28 | Anschlussstutzen | 57 | Unterseite |
| 29 | Einschnürbereich | 58 | Federelement |
| 30 | Einschnürbereich | | |

## Patentansprüche

1. Aufnahmebehälter (1) zur Aufnahme eines mit einem fließfähigen Medium, insbesondere mit einer fließfähigen Farbstoffzusammensetzung, befüllten Beutels (7),
mit einem, vorzugsweise formstabilen, Aufnahmebehältergehäuse (5), das einen Beutel-Aufnahmeraum (6) aufweist, in den ein Beutel (7), vorzugsweise ein flexibler und/oder zusammenfaltbarer Beutel (7), der mit einem fließfähigen Medium befüllt ist, einsetzbar ist,
wobei der Beutel (7) zwei voneinander beabstandete Beutelanschlüsse (8, 9) aufweist, denen zwei am Aufnahmebehältergehäuse (5) angeordnete Gehäuseanschlüsse (10, 11) zugeordnet sind,
**dadurch gekennzeichnet,**
**dass** das Aufnahmebehältergehäuse (5) ein Basisgehäuseteil (19), vorzugsweise ein in der Art einer Aufnahmekammer ausgebildetes Basisgehäuseteil (19), aufweist, in dem der Beutel (7) in einer Gebrauchsposition dergestalt aufgenommen ist, dass ein erster Beutelanschluss (9) fluidleitend mit einem am Basisgehäuseteil (19) zugeordneten ersten Gehäuseanschluss (11) und ein zweiter Beutelanschluss (8) fluidleitend mit einem am Basisgehäuseteil (19) zugeordneten zweiten Gehäuseanschluss (10) verbunden ist, vorzugsweise dergestalt verbunden ist, dass der Beutel (7) mit den einander am Beutel (7), vorzugsweise entlang einer Längsachse des Beutels (7), gegenüberliegenden Beutelanschlüssen (8, 9) mit den Gehäuseanschlüssen (10, 11) verbunden ist, die an entsprechend zugeordneten gegenüberliegenden Wandbereichen des Basisgehäuseteils (19) angeordnet bzw. ausgebildet sind.

2. Aufnahmebehälter nach Anspruch 1, **dadurch gekennzeichnet, dass** das Aufnahmebehältergehäuse (5) mehrteilig ausgebildet ist und zudem ein verlagerbares, vorzugsweise mit dem Basisgehäuseteil (19) verbundenes, Magazinteil (18) aufweist, das relativ zu dem Basisgehäuseteil (19) zwischen der Gebrauchsposition, in der die Beutelanschlüsse (8, 9) mit den Gehäuseanschlüssen (10, 11) fluidleitend verbindbar oder verbunden sind, und einer Be- und Entladeposition, in der das Magazinteil (18) mit einem Beutel (7) bestückbar ist und/oder in der ein Beutel (7) aus dem Magazinteil (18) entnehmbar ist, verlagerbar ist.

3. Aufnahmebehälter nach Anspruch 2, **dadurch gekennzeichnet, dass** das Magazinteil (18) durch ein kasten- oder kassettenartiges Aufnahmeelement, vorzugsweise mit einem U-förmigen Querschnitt, gebildet ist, bei der der zwischen zwei gegenüberliegenden Seitenwandbereichen (21, 22) liegende Hohlraum wenigstens einen Teilbereich des, vorzugsweise in der Be- und Entladeposition über eine Be- und Entladeöffnung (20) zugänglichen, Beutel-Aufnahmeraums (6) ausbildet, in dem ein Beutel (7) im montierten bzw. bestückten Zustand wenigstens teilweise aufgenommen ist.

4. Aufnahmebehälter nach Anspruch 2 oder 3, **dadurch gekennzeichnet, dass** das Magazinteil (18) zwei voneinander beabstandete magazinteilseitige Beutel-Haltebereiche (25, 26) aufweist, an denen jeweils einer der Beutelanschlüsse (8, 9) lösbar gehaltert ist.

5. Aufnahmebehälter nach Anspruch 4, **dadurch gekennzeichnet, dass** die Beutelanschlüsse (8, 9) durch vom Beutel (7) abstehende Anschlussstutzen (27, 28) gebildet sind, die, vorzugsweise mittels einer Klemm- und/oder Steckverbindung, an dem jeweils zugeordneten magazinteilseitigen Beutel-Haltebereich (25, 26) lösbar festlegbar sind, wobei bevorzugt vorgesehen ist, dass die Anschlussstutzen (27, 28) einen Einschnürbereich (29, 30) aufweisen, der im montierten Zustand des Beutels (7) von einem als Schlitzöffnung ausgebildeten magazinteilseitigen Beutel-Haltebereich (25, 26) bereichsweise umgriffen ist.

6. Aufnahmebehälter nach einem der Ansprüche 3 bis 5, **dadurch gekennzeichnet, dass** die Beutelanschlüsse (8, 9) und damit die magazinteilseitigen Beutel-Haltebereiche (25, 26), vorzugsweise bezogen auf die Hochachsenrichtung in der Gebrauchsposition, auf gegenüberliegenden Seiten des, vorzugsweise langestreckten und/oder in der Draufsicht rechteckförmigen, Beutels (7) angeordnet sind, wobei bevorzugt vorgesehen ist, dass die Beutelanschlüsse (8, 9) symmetrisch zueinander entlang der Längsachse des Beutels platziert sind und/oder dass die magazinteilseitigen Beutel-Haltebereiche (25, 26) so weit voneinander beabstandet sind, dass der Beutel (7) im montierten Zustand auseinandergezogen und/oder gestreckt ist.

7. Aufnahmebehälter nach einem der Ansprüche 2 bis 6, **dadurch gekennzeichnet, dass** das Magazinteil (18) mittels einer Magazinteil-Zwangsführungseinrichtung (31) zwangsgeführt verlagerbar an dem Basisgehäuseteil (19) gehaltert und relativ zu dem Basisgehäuseteil (19) zwischen der Gebrauchsposition und der Be- und Entladeposition verlagerbar ist.

8. Aufnahmebehälter nach Anspruch 7, **dadurch gekennzeichnet, dass** die Magazinteil-Zwangsführungseinrichtung (31) eine Führungskulissenanordnung am wenigstens einen Basisgehäuseteil (19) aufweist, in der wenigstens ein Kulissenstein (33) des Magazinteils (18) zwangsgeführt ist, wobei bevorzugt vorgesehen ist, dass das Magazinteil (18) während seiner Verlagerung von der Be- und Entladeposition in die Gebrauchsposition so ausrichtbar, insbesondere so aufschwenkbar, ist, dass die Beutelanschlüsse (8, 9) den Gehäuseanschlüssen (10, 11) zugeordnet sind.

9. Aufnahmebehälter nach Anspruch 7 oder 8, **dadurch gekennzeichnet, dass** das mittels der Magazinteil-Zwangsführungseinrichtung (31) zwangsgeführt in die Gebrauchsposition verlagerte Magazinteil (18) mit dem ersten Beutelanschluss (9) fluidleitend mit dem am Basisgehäuseteil zugeordneten ersten Gehäuseanschluss (11) verbunden ist.

10. Aufnahmebehälter nach einem der vorhergehenden Ansprüche, **dadurch gekennzeichnet,**
**dass** das Basisgehäuseteil (19) ein am Basisgehäuseteil (19) angeordnetes und relativ zum Basisgehäuseteil (19) verlagerbares Schließteil (37) aufweist,
**dass** das Schließteil (37) den zweiten Gehäuseanschluss (10) aufweist,
**dass** das Basisgehäuseteil (19) und das Schließteil (37) relativ zueinander zwischen einer Freigabeposition, in der das Basisgehäuseteil (19) und das Schließteil (37) voneinander wegverlagert, insbesondere voneinander weggeschwenkt, sind, vorzugsweise dergestalt voneinander wegverlagert oder wegverschwenkt sind, dass das Einführen des Beutels (7) in den Beutel-Aufnahmeraum (6) freigegeben ist, und einer Schließposition, in der der zweite Gehäuseanschluss (10) fluidleitend mit einem zugeordneten zweiten Beutelanschluss (8) verbunden ist, verlagerbar sind.

11. Aufnahmebehälter nach einem der Ansprüche 2 bis 9 und nach Anspruch 10, **dadurch gekennzeichnet, dass** die Magazinteil-Zwangsführungseinrichtung (31) ein magazinteilseitiges Zwangsführungselement (38), insbesondere ein Anschlagelement, aufweist, mittels dem das Basisgehäuseteil (19), insbesondere kurz vor Erreichen oder in der Gebrauchsposition des Magazinteils (18), relativ zum Schließteil (37) in Richtung deren Schließposition verlagerbar ist und/oder dass die Magazinteil-Zwangsführungseinrichtung (31) ein basisgehäuseteilseitiges Zwangsführungselement (40), insbesondere ein Anschlagelement, aufweist, mittels dem das Basisgehäuseteil (19), insbesondere beim Übergang des Magazinteils (18) aus dessen Gebrauchsposition in die Be- und Entladeposition, relativ zum Schließteil (37) in Richtung deren Freigabeposition verlagerbar ist.

12. Aufnahmebehälter nach Anspruch 10 oder 11, **dadurch gekennzeichnet, dass** das Basisgehäuseteil (19) und das Schließteil (37) mittels einer Schließteil-Zwangsführungseinrichtung (42) zwangsgeführt und relativ zueinander zwischen der Freigabeposition und der Schließposition verlagerbar sind.

13. Aufnahmebehälter nach Anspruch 11, **dadurch gekennzeichnet, dass** die Schließteil-Zwangsführungseinrichtung (42) eine Führungskulissenanordnung am Schließteil (37) aufweist, in der wenigstens ein Kulissenstein (44, 48) des Basisgehäuseteils (19) zwangsgeführt ist, vorzugsweise dergestalt zwangsgeführt ist, dass das Schließteil (37) oder das Basisgehäuseteil (19), zum Beispiel in der Gebrauchsposition des Magazinteils (18), durch eine zwangsgeführte Linear- und Schwenkbewegung von der Freigabeposition in die Schließposition oder umgekehrt verlagerbar ist.

14. Aufnahmebehälter nach einem der Ansprüche 10 bis 13, **dadurch gekennzeichnet, dass** das Basisgehäuseteil (19) und das Schließteil (37) in der Schließposition mittels einer Verriegelungseinrichtung (52) lösbar verriegelt sind.

15. Aufnahmebehälter nach einem der Ansprüche 10 bis 14, **dadurch gekennzeichnet, dass** wenigstens ein Federelement (58), vorzugsweise eine Blattfeder, vorgesehen ist, mittels dem das Schließteil (37) von dem Basisgehäuseteil (19) weg in Richtung Freigabeposition vorgespannt ist und/oder mittels dem der zweite Gehäuseanschluss (10) in Richtung von dem zweiten Beutelanschluss (8) weg vorgespannt ist.

16. Aufnahmebehälter nach einem der vorhergehenden Ansprüche, **dadurch gekennzeichnet, dass** das Basisgehäuseteil (19) durch eine offene, vorzugsweise bezogen auf die Hochachsenrichtung nach oben offene, Aufnahmekammer, vorzugsweise kasten- oder kassettenartige Aufnahmekammer, gebildet ist, wobei bevorzugt vorgesehen ist, dass das als Aufnahmekammer ausgebildete Basisgehäuseteil (19) ausgebildet ist, einen Beutel (7) und/oder ein Magazinteil (18) in der Grundposition, vorzugsweise im Wesentlichen form- und konturangepasst, aufzunehmen und/oder ein Magazinteil (18) dergestalt aufzunehmen, dass das Basisgehäuseteil (19) und das Magazinteil (18) gemeinsam den Beutel-Aufnahmeraum (6) ausbilden.

17. Aufnahmebehälter nach einem der Ansprüche 10 bis 16, **dadurch gekennzeichnet, dass** das Schließteil (37) eine seitlich außen am Basisgehäuseteil (19) angeordnete Stirnwand ausbildet, die in der Freigabeposition von dem Basisgehäuseteil (19) wegverlagert ist, wobei bevorzugt vorgesehen ist, dass das Schließteil (37) und das Magazinteil (18), mit Bezug auf die Seitenansicht des Aufnahmebehältergehäuses (5) und bezogen auf die Be- und Entladeposition des Magazinteils (18) bzw. die Freigabeposition des Schließteils (37), in entgegengesetzte Richtungen vom Basisgehäuseteil (19) weg verlagerbar sind.

18. Aufnahmebehälter nach einem der Ansprüche 2 bis 17, **dadurch gekennzeichnet, dass** das Magazinteil (18) in der Gebrauchsposition mittels einer Verriegelungseinrichtung (52) lösbar, insbesondere mittels eines Federelementes (51), mit dem Basisgehäuseteil (19) verriegelt ist, wobei bevorzugt vorgesehen ist, dass die Verriegelungseinrichtung (52) für die lösbare Verriegelung von Magazinteil (18) und Basisgehäuseteil (19) gleichzeitig auch die Verriegelungseinrichtung (52) für die lösbare Verriegelung von Basisgehäuseteil (19) und Schließteil (37) ausbildet.

19. Verfahren zur Beschickung eines Aufnahmebehälters (2), insbesondere eines Aufnahmebehälters (2) nach einem der vorhergehenden Ansprüche, mit einem Beutel (7), der mit einem fließfähigen Medium, insbesondere mit einer fließfähigen Farbstoffzusammensetzung, befüllt ist, wobei der Aufnahmebehälter (2) ein Aufnahmebehältergehäuse (5) mit einem Beutel-Aufnahmeraum (6) aufweist, in den ein Beutel (7), der mit einem fließfähigen Medium befüllt ist, einsetzbar ist, wobei der Beutel (7) zwei voneinander beabstandete Beutelanschlüsse (8, 9) aufweist, denen zwei am Aufnahmebehältergehäuse (5) angeordnete Gehäuseanschlüsse (10, 11) zugeordnet sind, **dadurch gekennzeichnet, dass** das Aufnahmebehältergehäuse (5) ein Basisgehäuseteil (19), vorzugsweise ein in der Art einer Aufnahmekammer ausgebildetes Basisgehäuseteil (19), aufweist, in dem der Beutel (7) in einer Gebrauchsposition dergestalt aufgenommen wird, dass ein erster Beutelanschluss (9) fluidleitend mit einem am Basisgehäuseteil (19) zugeordneten ersten Gehäuseanschluss (11) und ein zweiter Beutelanschluss (8) fluidleitend mit einem am Basisgehäuseteil (19) zugeordneten zweiten Gehäuseanschluss (10) verbunden ist, vorzugsweise dergestalt verbunden ist, dass der Beutel (7) mit den einander am Beutel (7), vorzugsweise entlang einer Längsachse des Beutels (7), gegenüberliegenden Beutelanschlüssen (8, 9) mit den Gehäuseanschlüssen (10, 11) verbunden ist, die an entsprechend zugeordneten gegenüberliegenden Wandbereichen des Basisgehäuseteils (19) angeordnet bzw. ausgebildet sind.

20. Vorrichtung (1) zum volumetrischen Dosieren von fließfähigen Medien, insbesondere zum Dosieren von fließfähigen Farbstoffzusammensetzungen, mit wenigstens einem Aufnahmebehälter (2) nach einem der vorhergehenden Ansprüche,
**dadurch gekennzeichnet,**
**dass** die Gehäuseanschlüsse (10, 11) jedes Aufnahmebehälters (2) in ein Kreislaufsystem (14) eingebunden sind, mittels dem das fließfähige Medium unter Einbeziehung des Beutels (7) als Strömungsstrecke im Kreislauf zirkulierbar ist, und
**dass** von dem Kreislauf eine Dosierstrecke abzweigt, über die das fließfähige Medium aus dem Kreislauf abgebbar ist.
